# EUROPÄISCHE PATENTSCHRIFT

(11) **EP 0 041 584 B1**
(45) Veröffentlichungstag und Bekanntmachung des Hinweises auf die Patenterteilung: **14.12.1983**
(21) Anmeldenummer: 80105663.1
(22) Anmeldetag: 20.09.1980
(51) Int. Cl.: E01C 19/22, E01C 23/09

(54) **An einer Strassenwalze seitlich angeordnetes Arbeitsgerät zum Bearbeiten von Strassenrändern**
Road roller with laterally disposed implements for the treatment of the edges of roads
Rouleau compresseur équipé latéralement d'un dispositif pour traiter les arêtes des bords de route

(30) Priorität: 31.05.1980 DE 3020796
(43) Veröffentlichungstag der Anmeldung: 16.12.1981
(73) Patentinhaber: Hoffmann, Elisabeth, geb. Eisler, D-6670 St. Ingbert (DE)
(72) Erfinder: Hoffmann, Alois, D-6670 St. Ingbert (DE)
(74) Vertreter: Schönherr, Wolfgang

## Beschreibung

Die Erfindung betrifft ein an einer Strassenwalze seitlich angeordnetes Arbeitsgerät zum Bearbeiten von Strassenrändern mit einem an der Strassenwalze befestigten Halteteil und einem drehbar am Halteteil gelagerten Werkzeug mit in Arbeitsstellung quer zur Fahrtrichtung angeordneter Drehachse.

Bei einem bekannten Arbeitsgerät dieser Art (DE-A Nr. 2061966) ist ein Kantenbearbeitungswerkzeug, wie eine Andrückwalze, frei drehbar an einem Halteteil angeordnet, wobei das Halteteil seitlich an der Strassenwalze befestigt ist. Durch eine solche seitliche Befestigung ergibt sich jedoch der Nachteil, dass das Kantenbearbeitungswerkzeug die Strassenwalze seitlich überragt, was insbesondere dann störend ist, wenn das Kantenbearbeitungswerkzeug nicht eingesetzt werden soll, die Strassenwalze jedoch möglichst dicht an eine aufsteigende Wand heranfahren soll. Ein An-und Abbau einer Kantenandrückwalze wäre jedoch recht zeitaufwendig.

In der FR-A Nr. 2190978 ist zwar an einem Verdichter ein um eine horizontale Achse schwenkbares Arbeitsgerät vorgesehen, doch ist das Hochklappen umständlich und führt nur zu einem teilweisen Entfernen aus dem Seitenbereich.

Aufgabe der Erfindung ist es daher, ein an einer Strassenwalze seitlich angeordnetes Arbeitsgerät zum Bearbeiten von Strassenrändern derart auszubilden, dass es bei Nichtbenutzung in einfacher Weise völlig aus dem Seitenbereich der Strassenwalze genommen werden kann. Dabei soll jedoch eine Höhenverstellbarkeit und eine Schrägstellung der Drehachse des Kantenbearbeitungswerkzeuges gesichert sein.

Die Aufgabe wird nach der Erfindung dadurch gelöst, dass das Halteteil um eine zur Standebene senkrechte Achse schwenkbar an der Strassenwalze angeordnet ist.

Bei einer bevorzugten Ausführungsform ist die senkrechte Schwenkachse an einer der Stirnseiten der Strassenwalze angeordnet. Das Halteteil ist vorteilhaft in einem Bereich von etwa 270° schwenkbar. Die Rückseite des Halteteils ist vorzugsweise als Schutzplatte für das gegen die Stirnseite geschwenkte Werkzeug ausgebildet.

Nach einer vorteilhaften Weiterentwicklung ist das Halteteil in seinen beiden Endstellungen arretierbar. Hierzu weist das Halteteil vorteilhaft mindestens eine Ausnehmung auf, die in Arretierstellung einen mit der Strassenwalze verbundenen Verriegelungsbolzen übergreift.

Die Erfindung ist in den Zeichnungen beispielhaft dargestellt. Es zeigen:
Fig. 1 eine Strassenwalze mit seitlich angeordneter Kantenschneidscheibe in Seitenansicht,
Fig. 2 die Strassenwalze nach Fig. 1 in Draufsicht,
Fig. 3 das Halteteil mit Hub- und Schwenkzylinder in Draufsicht,
Fig. 4 das Halteteil nach Fig. 3 mit angebauter Schneidscheibe in Seitenansicht,
Fig. 5 das Haltelteil nach Fig. 3 mit angebauter Kantenandrückwalze in gekippter Stellung,
Fig. 6 eine andere Ausführungsform des Halteteils in Draufsicht,
Fig. 7 das Halteteil nach Fig. 6 in Seitenansicht mit angebauter Kantenandrückwalze in gekippter Stellung,
Fig. 8 das Halteteil nach Fig. 6 in Seitenansicht mit angebauter Schneidscheibe,
Fig. 9 einen Schnitt nach A-A der Fig. 6 in nicht gekippter Stellung,
Fig. 10 einen Schnitt nach B-B der Fig. 6 in Kippstellung,
Fig. 11 eine weiter Ausführungsform des Halteteils in Draufsicht,
Fig. 12 das Halteteil nach Fig. 11 in Seitenansicht,
Fig. 13 einen Schnitt nach A-A der Fig. 11,
Fig. 14 eine andere Ausführungsform des Halteteils mit angebauter Schneidscheibe in Seitenansicht, und
Fig. 15 das Halteteil nach Fig. 14 mit angebauter Kantenandrückwalze in Kippstellung in Seitenansicht.

Die Strassenwalze 1 nach den Fig. 1 und 2 weist ein Halteteil 2 auf, das um eine senkrechte Drehachse 3, die an einer Stirnseite der Strassenwalze angeordnet ist, in einem Bereich von etwa 270° schwenkbar ist, wie besonders Fig. 2 erkennen lässt.

Das Halteteil 2 besteht aus einer Platte 4, die einen Schieber 5 sowie einen Hubzylinder 6 trägt. Mit dem Schieber verbunden ist eine Drehachse 7, auf der eine Schneidscheibe 8 als Werkzeug angeordnet ist.

Die Platte 4 weist vier Ausnehmungen 9 auf, die von je einer Buchse 10 umgeben sind. In endstellung ragt durch jede der Ausnehmungen 9 ein Verriegelungsbolzen 11, der mit der Strassenwalze 1 verbunden ist. Dieser Verriegelungsbolzen 11 weist eine Schlitzöffnung auf, durch die ein Verriegelungskeil 12 einsteckbar ist.

In Arbeitsstellung befindet sich das Halteteil 2 an einer Seite der Strassenwalze 1, wobei das Kantenbearbeitungswerkzeug 8 etwa neben einer der Walzen der Strassenwalze angeordnet ist. Während des Transportes der Strassenwalze wird das Halteteil 2 um die Drehachse 3 derart geschwenkt, dass die Platte 4 als Schutzschild das Kantenbearbeitungswerkzeug 8 nach aussen abdeckt.

Bei der Ausführungsform nach den Fig. 3 bis 5 ist das kantenbearbeitungswerkzeug, das nach Fig. 4 als Schneidscheibe 13 und nach Fig. 5 als kantenandrückwalze 14 ausgebildet ist, mit Hilfe des Schiebers 5 in der Höhe verstellbar. Die Höhenverstellbarkeit wird durch den Hubzylinder 6 bewirkt. Ein weiterer Schwenkzylinder 15 ist mit einem Schwenkarm 16 des Werkzeuges 13 bzw. 14 derart verbunden, dass das Werkzeug um einen Drehpunkt 17 kippbar ist, wie Fig. 5 zeigt.

Während bei der Ausführungsform nach den Fig. 3 bis 5 der Schwenkzylinder 15 vor dem Schieber 5 angeordnet ist, befindet sich bei der Ausführungsform nach den Fig. 6 bis 10 der Schwenkzylinder 15 neben dem Schieber 5, so dass dieser zwischen Hubzylinder 6 und Schwenkzylinder 15 angeordnet ist. Auch bei dieser Anordnung kann als Kantenbearbeitungswerkzeug eine Schneidscheibe 13 oder eine Kantenandrückwalze 14 vorgesehen sein. Ein Anschlage 18 an dem Halteteil 2 bewirkt eine Begrenzung des Kippbereichs, wobei das Werkzeug etwa im Winkel von 45° kippbar sein kann.

Bei der Ausführungsform nach den Fig. 11 bis 13 sind Hubzylinder und Schwenkzylinder in etwas anderer Art angeordnet, wobei jedoch die Wirkungsweise bei allen genannten Ausführungsformen ähnlich ist, so dass ein Kippen des Werkzeuges in jeder gewünschten Höhenstellung des Schiebers möglich ist.

Bei der Ausführungsform nach den Fig. 14 und 15 ist ein Kippen des Schwenkarmes 16 um den Drehpunkt 17 von Hand vorgesehen. Zur Arretierung weisen der Schwenkarm an seinem freien Ende und der Schieber 5 an seinem unteren Ende Durchstrittsöffnungen 19 auf, in die Verriegelungsbolzen einsteckbar sind.

## Patentansprüche

1. An einer Strassenwalze (1 ) seitlich angeordnetes Arbeitsgerät (8, 14) zum Bearbeiten von Strassenrändern mit einem an der Strassenwalze befestigten Halteteil (2) und einem drehbar am Halteteil gelagerten Werkzeug (8,14) mit quer zur Fahrtrichtung angeordneter Drehachse (7), dadurch gekennzeichnet, dass das Halteteil (2) um eine zur Standebene senkrechte Achse (3) schwenkbar an der Strassenwalze (1 ) angeordnet ist.

2. Arbeitsgerät nach Anspruch 1, dadurch gekennzeichnet, dass die senkrechte Schwenkachse (3) an einer der Stirnseiten der Strassenwalze (1 ) angeordnet ist.

3. Arbeitsgerät nach Anspruch 1, dadurch gekennzeichnet, dass das Halteteil (2) in einem Bereich von etwa 270° um die senkrechte Achse (3) schwenkbar ist.

4. Arbeitsgerät nach einem der Ansprüche 1 bis 3, dadurch gekennzeichnet, dass die Rückseite des Halteteils (2) als Schutzplatte (4) für das gegen die Stirnseite geschwenkte Werkzeug (8) ausgebildet ist.

5. Arbeitsgerät nach einem der Ansprüche 1 bis 4, dadurch gekennzeichnet, dass das Halteteil (2) in seinen beiden Endstellungen arretierbar ist.

6. Arbeitsgerät nach Anspruch 5, dadurch gekennzeichnet, dass das Halteteil (2) mindestens eine Ausnehmung (9) aufweist, die in Arbeitsstellung einen mit der Strassenwalze (1) verbundenen Verriegelungsbolzen (11) übergreift.

7. Arbeitsgerät nach einem der Ansprüche 1 bis 5, dadurch gekennzeichnet, dass das Werkzeug (13 bzw. 14) höhenverstellbar und kippbar am Halteteil (2) angeordnet ist.

8. Arbeitsgerät nach Anspruch 6, dadurch gekennzeichnet, dass das Werkzeug (13 bzw. 14) an einem Schiebar (5) angeordnet ist, der mit einem Hubzylinder (6) wirksam verbunden ist.

9. Arbeitsgerät nach Anspruch 6, dadurch gekennzeichnet, dass das Werkzeug (13 bzw. 14) an einem Schwenkarm (16) angeordnet ist, dessen eines Ende mit einem Schwenkzylinder (15) wirksam verbunden ist.

10. Arbeitsgerät nach Anspruch 8, dadurch gekennzeichnet, dass das Halteteil (2) einen Anschlag (18) zum Begrenzen des Kippbereichs des Werkzeuges (13 bzw. 14) aufweist.

## Claims

1. An implement (8,14), arranged laterally on a road roller (1), for the treatment of road edges, with a retaining part (2) fastened to the road roller and the implement (8,14) mounted for rotation on the retaining part with an axis of rotation (7) arranged in the working position transversely to the direction of travel, characterized in that the retaining part (2) is arranged on the road roller (1) so as to be swingable about an axis (3) perpendicular to the datum plane.

2. An implement according to claim 1, characterized in that the perpendicular swivel axis (3) is arranged on one of the end faces of the road roller (1 ).

3. An implement according to claim 1, characterized in that the retaining part (2) is swingable in a range of about 270° about the perpendicular axis (3).

4. An implement according to one of claims 1 to 3, characterized in that the reverse side of the retaining part (2) is designed as a guard plate (4) for the implement (8) swung against the end face.

5. An implement according to one of claims 1 to 4, characterized in that the retaining part (2) is lockable in its two end positions.

6. An implement according to claim 5, characterized in that the retaining part (2) has at least one recess (9) which, in the working position, engages over a locking pin (11) connected to the road roller (1).

7. An implement according to one of claims 1 to 5, characterized in that the implement (13 or 14 respectively) is arranged so as to be adjustable in height and tiltable on the retaining part (2).

8. An implement according to claim 6, characterized in that the implement (13 or 14 respectively) is arranged on a slider (5) which is connected operatively to a lifting cylinder (6).

9. An implement according to claim 6, characterized in that the implement (13 or 14 respectively) is arranged on a swivel arm (16), one end of which is connected operatively to a swivel cylinder (15).

10. An implement according to claim 8, characterized in that the retaining part (2) has a stop (18) for limiting the tilting range of the implement (13 or 14 respectively).

## Revendications

1. Outil de travail (8, 14), monté latéralement sur un rouleau compresseur (1), pour traiter les arêtes des bords de route, comportant un organe de support (2) et un outil (8,14) monté en rotation sur cet organe de support de manière que l'axe de rotation (7) de l'outil soit orienté transversalement par rapport au sens de déplacement, caractérisé par le fait que l'organe de support (2) est agencé sur le rouleau compresseur (1) de façon à pouvoir osciller autour d'un axe (3) perpendiculaire au plan de niveau.

2. Outil de travail selon la revendication 1, caractérisé par le fait que l'axe d'oscillation (3) est agencé sur l'un des côtés extrêmes du rouleau compresseur (1).

3. Outil de travail selon la revendication 1, caractérisé par le fait que l'organe de support (2) peut osciller sur une amplitude angulaire de 270° autour de l'axe (3) perpendiculaire au plan de niveau.

4. Outil de travail selon l'une des revendications 1 à 3, caractérisé par le fait que le côté arrière de l'organe de support (2) est agencé de façon à constituer une plaque de protection (4) pour l'outil de travail (8) oscillant par rapport aux côtés extrêmes.

5. Outil de travail selon l'une des revendications 1 à 4, caractérisé par le fait que l'organe de support (2) peut être bloqué dans ses deux positions extrêmes.

6. Outil de travail selon la revendication 5, caractérisé par le fait que l'organe de support (2) présente au moins une cavité (9) qui, en position de travail, coiffe un boulon de blocage (11 ) solidaire du rouleau compresseur (1 ).

7. Outil de travail selon l'une des revendications 1 à 5, caractérisé en ce que l'outil (13 ou 14) est monté sur l'organe de support (2) de façon à pouvoir être réglé en hauteur et en amplitude de basculage.

8. Outil de travail selon la revendication 6, caractérisé par le fait que l'outil (13 ou 14) est monté sur un coulisseau (5) solidaire d'un vérin hydraulique actif (6).

9. Outil de travail selon la revendication 6, caractérisé par le fait que l'outil (13 ou 14) est monté sur un bras oscillant (16) dont une extrémité est solidaire d'un vérin hydraulique actif (15).

10. Outil de travail selon la revendication 8, caractérisé par le fait que l'organe de support (2) comporte une butée (18) pour limiter l'amplitude de basculage de l'outil (13 ou 14).
